# EUROPÄISCHE PATENTSCHRIFT

(11) **EP 2 686 168 B1**
(45) Veröffentlichungstag und Bekanntmachung des Hinweises auf die Patenterteilung: **21.11.2018**
(21) Anmeldenummer: 12709852.3
(22) Anmeldetag: 15.03.2012
(51) Int. Cl.: B41F 27/12, B41F 30/04, B41N 10/04, B41N 10/06

(54) **SYSTEM, BESTEHEND AUS EINEM DRUCKZYLINDER UND EINEM DRUCKTUCH ODER EINER DRUCKFORM UND HERSTELLUNGSVERFHAREN**
SYSTEM CONSISTING OF A PRINTING CYLINDER AND A PRINTING BLANKET OR PRINTING PLATE AND MANUFACTURING METHOD
SYSTÈME COMPOSÉ D'UN CYLINDRE D'IMPRESSION ET D'UN BLANCHET OU D'UNE FORME D'IMPRESSION ET PROCÉDÉ DE FABRICATION

(30) Priorität: 16.03.2011 DE 102011001315
(43) Veröffentlichungstag der Anmeldung: 22.01.2014
(73) Patentinhaber: ContiTech Elastomer-Beschichtungen GmbH, 30165 Hannover (DE)
(72) Erfinder: FÜLLGRAF, Stefan, 37115 Duderstadt (DE); GNASS, Markus, 37520 Osterode (DE); ROEDER, Detlef, 37191 Katlenburg (DE)
(74) Vertreter: Finger, Karsten
(86) Internationale Anmeldenummer: PCT/EP2012/054538
(87) Internationale Veröffentlichungsnummer: WO 2012/123533

(56) Entgegenhaltungen:
- EP-A2- 0 118 866
- EP-A2- 0 406 585
- WO-A1-2010/061413
- US-A1- 2004 031 407

## Beschreibung

Die Erfindung betrifft ein System, bestehend aus:
- einem Druckzylinder, der einen Spalt in axialer Richtung aufweist,
- einem Drucktuch oder einer Druckform mit einer Deckschicht, die eine nach radial außen gerichtete Druckschicht enthält, und mit einer Tragschicht, wobei das vorlaufende und das nachlaufende Ende der Tragschicht frei von der Deckschicht ist,
wobei das vorlaufende Ende und das nachlaufende Ende der Tragschicht derart in dem Spalt des Druckzylinders eingespannt sind, dass ein in axialer Richtung des Druckzylinders verlaufender Kanal zwischen den umlaufenden Enden der Deckschicht verbleibt.

Die Erfindung betrifft ferner ein Verfahren zur Herstellung eines solchen Systems.

Ein System der eingangs genannten Art ist aus dem Stand der Technik seit langem bekannt. Derartige Systeme werden sowohl im Offset-Druck bei Drucktüchern und Metalldrucktüchern eingesetzt als auch bei Hochdruckformen wie z.B. Flexodruck-Anwendungen, bei denen das Drucktuch eine vergleichsweise hohe Nachgiebigkeit bzw. Kompressibilität aufweist.

Ein Vorteil des Systems ist darin zu sehen, dass das Drucktuch oder die Druckform zunächst als zweidimensionale ebene Fläche mit einem Anfang und einem Ende gefertigt werden kann. Die Fertigung eines derartigen Drucktuches oder einer derartigen Druckform ist auf einfache Art und Weise möglich, wohingegen die Fertigung eines endlosen Druckzylinders aufwendig ist.

Der Nachteil eines Systems der eingangs genannten Art ist jedoch darin zu sehen, dass nach dem Aufspannen des Drucktuches oder der Druckform auf den Druckzylinder ein Kanal zwischen den umlaufenden Enden der Deckschicht verbleibt. In diesem Kanal können sich Verunreinigungen wie z.B. Papierstaub oder Farbe sammeln, die während eines Druckvorganges aus dem Kanal herausfallen können, was zu einer Beschädigung der zu bedruckenden Papierbahnen führen kann.

Aus der DE 103 07 382 A1 ist ein System bekannt, bei dem der Kanal mit einem Elastomer verschlossen ist. Bei dem aus dieser Druckschrift bekannten System wird das Drucktuch zunächst aus einem Fertigungszylinder gefertigt. Dazu wird auf dem Fertigungszylinder zunächst eine Tragschicht aufgespannt, auf der die Deckschicht befestigt wird. Danach wird der zwischen den umlaufenden Enden der Deckschicht verbleibende Kanal mit einem härtbaren Elastomer verschlossen. Nach dem Aushärten wird das Drucktuch im Bereich des Elastomers in axialer Richtung des Fertigungszylinders durchtrennt und von dem Fertigungszylinder abgenommen. Schließlich wird das Drucktuch derart auf dem Druckzylinder aufgespannt, dass die Stirnflächen des Elastomers berührend aneinander liegen. Der Kanal ist somit auch auf dem Druckzylinder verschlossen. Es ist jedoch festzustellen, dass die Fertigung des aus der DE 103 07 382 A1 bekannten Drucktuches aufwendig ist. Darüber hinaus verbleibt zwischen den umlaufenden Enden der Deckschicht des Drucktuches im Bereich des Kanals aufgrund der Durchtrennung des Elastomers eine schmale Ritze, in der sich Verunreinigungen sammeln können. Schließlich ist festzustellen, dass das in den Kanal eingebrachte Elastomer inkompressibel ist. Werden auf das Drucktuch also Kräfte in radialer Richtung aufgebracht, so kann das Elastomer diesen Kräften nur dadurch ausweichen, dass es sich in Umfangsrichtung des Drucktuches ausdehnt. Dies führt zur Einleitung von unerwünschten Kräften in Umfangsrichtung des Drucktuches, die mit einer Verschlechterung des Druckbildes einhergehen können.

Die WO 2010/061413 A1 beschreibt einen typografischen Plattenzylinder, welcher eine Nut oder einen Spalt zur Montage einer Beschichtung aufweist, die wiederum zwei Klappen aufweist, die beim Biegen und Einsetzen in eine Nut oder einen Spalt des Zylinders einen Spalt in der Beschichtung bilden. Ein Vervollständigungselement ist vorgesehen, das ein langgestrecktes Element aufweist, das zum Einsetzen bestimmt ist und in dem Spalt verklemmt bleibt, ohne radial von der Beschichtung vorzustehen, wodurch der Spalt verdeckt wird.

Der Erfindung liegt die Aufgabe zugrunde, ein optimiertes System der eingangs genannten Art zu schaffen, bei dem keine Verunreinigungen in den Bereich der Deckschicht des Drucktuches oder der Druckform eindringen können. Der Erfindung liegt ferner die Aufgabe zugrunde, ein Verfahren zur Herstellung eines solchen Systems zu schaffen.

Die Aufgabe wird durch das kennzeichnende Merkmal des Anspruchs 1 gelöst. Hierbei erfolgt die vollständige Ausfüllung des Kanals derart, dass die umlaufenden Enden des Drucktuchs oder der Druckform über das kompressible Material kraftschlüssig miteinander verbunden sind.

Gemäß dem nebengeordneten Anspruch 4 wird die Aufgabe ferner dadurch gelöst, dass nach dem Aufziehen des Drucktuches oder der Druckform auf den Druckzylinder, der zwischen den umlaufenden Enden des Deckschichtenaufbaus verbleibende Kanal vollständig mit einem kompressiblen Material gemäß seinem kennzeichnenden Merkmal ausgefüllt wird.

Der mit der Erfindung erzielte Vorteil ist darin zu sehen, dass in den Bereich der Druckschicht, insbesondere in den Kanal, keine Verunreinigungen eindringen können. Dies ist darauf zurückzuführen, dass der Kanal vollständig mit einem kompressiblen Material ausgefüllt ist, das die umlaufenden Enden der Deckschicht kraftschlüssig miteinander verbindet. Somit befinden sich weder in dem kompressiblen Material, noch an den Übergängen von dem kompressiblen Material zu der Deckschicht Ritzen, in die Verunreinigungen eindringen können. Ein weiterer Vorteil der Erfindung ist darin zu sehen, dass das System einfach hergestellt werden kann. Insbesondere ist es nicht notwendig, das Drucktuch oder die Druckform auf einem separaten Fertigungszylinder zu fertigen.

Zur Herstellung eines kompressiblen Materials können verschiedene Materialien als Ausgangsstoffe in Kombination mit Treibmitteln verwendet werden. Als Ausgangsstoffe kommen vorzugsweise elastomere Materialien in Betracht wie z.B. EPDM, NBR, modifizierte Epoxidharze oder Silikonkautschuke oder Elastomere auf Basis von Polyurethan oder Polyharnstoff. Auch können Thermoplaste wie z.B. PE oder PP verwendet werden, falls diese bei der Temperatur der Anwendung nachgiebig sind. Als Treibmittel können sowohl chemische als auch physikalische Treibmittel verwendet werden. Unter physikalischen Treibmitteln werden z.B. komprimierte Gase (z.B. Luft, CO2 oder FCKW) oder leichtflüchtige Kohlenwasserstoffe verstanden. Als chemische Treibmittel können Azodicarbonamide, Sulfonylhydraziden oder auch Hydrogencarbonate verwendet werden.

Vorzugweise wird eine Kombination aus Polyuritan oder Polyharnstoffen oder eine Kombination aus Polyurethan und Polyharnstoffen mit Mikrosphären verwendet.

Die Farbe des Materials ist vorzugsweise schwarz, z.B. durch die Beimischung von Ruß, damit es auch gelasert werden kann. Durch einen Laserabtrag kann eine Druckvorlage auf einer Druckform erstellt werden.

Erfindungsgemäß besteht das kompressible Material aus einem chemisch härtenden Material, in die Mikrosphären eingebettet sind. Der Vorteil ist darin zu sehen, dass man den Kanal mit dem kompressiblen Material zunächst gleichmäßig und vollständig auffüllen kann und die Masse erst danach aushärtet. Vorzugsweise wird ein chemisch härtendes Material gewählt, das zum Aushärten maximal 15 Minuten benötigt, so dass das Verschließen des Kanals nicht zu viel Zeit in Anspruch nimmt. Die Kompressibilität des Materials wird mit Hilfe der eingebetteten Mikrosphären herbei geführt, die Luft umschließen.

Ferner weist die Deckschicht eine kompressible Zwischenschicht auf, wobei in das chemisch härtende Material so viele Mikrosphären eingebettet sind, dass die Kompressibilität der Zwischenschicht der Kompressibilität des chemisch härtenden Materials entspricht. Um dies zu erreichen, werden erfindungsgemäß in das chemisch härtende Material so viele Mikrosphären eingebettet, dass die Dichte des ausgehärteten Materials mit Mikrosphären um 20% bis 40% niedriger ist als die Dichte des ausgehärteten Materials ohne Mikrosphären. Der Vorteil ist darin zu sehen, dass die kompressible Zwischenschicht, die die Deckschicht eines Drucktuches oder einer Druckform üblicher Weise enthält, über den gesamten Umfang des Drucktuches bzw. der Druckform homogen ausgebildet ist. Dadurch ist sicher gestellt, dass sich das Drucktuch bzw. die Druckform während eines Druckvorganges in allen Richtungen homogen verhält. Zur Ausbildung der Erfindung können beliebige chemisch härtende Materialien verwendet werden. Insbesondere ist es möglich, Materialien zu verwenden, die durch Bestrahlung aushärten. Gemäß einer Weiterbildung der Erfindung nach Anspruch 2 ist das chemisch härtende Material jedoch ein Epoxidharz, der aus einem Epoxidharz und einem Härter aufgebaut ist, wobei als Epoxidharz Polymerbausteine verwendet werden, die am Ende sogenannte Epoxidgruppen tragen. Dazu können beispielsweise die Reaktionsprodukte aus Bisphenol-A und Epichlorhydrin eingesetzt werden, die nach dem Vermischen mit dem Härter, der Amino- oder Mercaptogruppen enthält, einen stabilen Duroplasten bilden. Der Vorteil der Weiterbildung ist darin zu sehen, dass die Aushärtereaktion bei einem zweikomponentigen Epoxidharz bei Raumtemperaturen vorgenommen werden kann. Ein weiterer Vorteil dieser Weiterbildung ist darin zu sehen, dass Epoxidharze einfach zu verarbeiten sind und schnell aushärten.

Gemäß einer Weiterbildung der Erfindung nach Anspruch 3 ist die Tragschicht als Metallfolie ausgebildet. Der Vorteil dieser Weiterbildung ist darin zu sehen, dass das Drucktuch oder die Druckform mit Hilfe einer Metallfolie zuverlässig auf dem Druckzylinder eingespannt werden kann, da die Metallfolie Kräfte in Umfangsrichtung aufnehmen kann.

Gemäß einer Weiterbildung der Erfindung nach Anspruch 5 ist das kompressible Material als zweikomponentiges Epoxidharz ausgebildet, wobei mindestens eine Komponente des Epoxidharzes Mikrosphären enthält. Der Vorteil dieser Weiterbildung ist darin zu sehen, dass zweikomponentige Epoxidharze schnell aushärten, so dass der Kanal zwischen den umlaufenden Enden der Deckschicht schnell verschlossen werden kann.

Gemäß einer Weiterbildung der Erfindung nach Anspruch 6 werden die Kanten der umlaufenden Enden der Deckschicht vor dem Einbringen des kompressiblen Materials mit einem Elastomer versiegelt. Der Vorteil dieser Weiterbildung ist darin zu sehen, dass die Kanten der Deckschicht vollständig mit dem Elastomer versiegelt sind und sich somit das kompressible Material ausschließlich an einen einzigen Stoff, nämlich das Elastomer, anzubinden braucht. Das Elastomer kann so ausgewählt werden, dass es zu einer besonders festen Verbindung zwischen dem kompressiblen Material und dem Elastomer kommt. Dies führt zu einer besonders belastbaren kraftschlüssigen Verbindung zwischen den umlaufenden Enden der Deckschicht.

Ein Ausführungsbeispiel und weitere Vorteile der Erfindung werden im Zusammenhang mit den nachstehenden Figuren erläutert. Darin zeigt:
- Fig. 1: ein System, bestehend aus einem Druckzylinder und einem Drucktuch oder einer Druckform im Querschnitt, und
- Fig. 2: ein System, bestehend aus einem Druckzylinder und einem Drucktuch oder einer Druckform in Draufsicht.

Fig. 1 zeigt ein System 2, bestehend aus einem Druckzylinder 4 und einem Drucktuch 6 oder einer Druckform 6 im Querschnitt. Der Druckzylinder 4 weist einen Spalt 8 auf, der in axialer Richtung des Druckzylinders 4 verläuft. Das Drucktuch 6 bzw. die Druckform 6 weist eine Deckschicht 10 auf, die im gezeigten Ausführungsbeispiel aus einer nach radial außen gerichteten Druckschicht 12, einer Gewebelage 14 und einer kompressiblen Schicht 16 besteht. Die Deckschicht kann gegebenenfalls zusätzliche Schichten enthalten. Die Deckschicht 10 ist mit einer Tragschicht 18 verbunden, die vorzugsweise als Metallfolie ausgebildet ist.

Das vorlaufende Ende 20 und das nachlaufende Ende 22 der Tragschicht 18 sind frei von der Deckschicht 10. Mit Hilfe der Enden 20 und 22 ist das Drucktuch 6 bzw. die Druckform 6 in an sich bekannter Art und Weise in dem axial verlaufenden Spalt 8 des Druckzylinders 4 eingespannt. Nach dem Einspannen des Drucktuches 6 bzw. der Druckform 6 auf dem Druckzylinder 4 verbleibt zwischen den umlaufenden Enden 24 und 26 der Deckschicht 10 ein Kanal 28, der in axialer Richtung des Druckzylinders 4 verläuft. Der Kanal 28 ist mit einem kompressiblen Material 30 vollständig ausgefüllt. Vorzugsweise geschieht die Ausfüllung des Kanals 28 mit Hilfe des kompressiblen Materials 30 derart, dass Auffüllung des Kanals 28 in radialer Richtung genauso dick ist wie die Deckschicht 10 und die nach radial außen gerichtete Oberfläche des kompressiblen Materials 30 mit der radial nach außen gerichteten Oberfläche der Druckschicht 12 eine Ebene bildet, so wie es auch in der Fig. 1 gezeigt ist. Das Drucktuch 6 bzw. die Druckform 6 weist dann überall die gleiche Dicke auf. Dies kann beispielsweise dadurch erreicht werden, dass der Kanal 28 zunächst soweit ausgefüllt wird, dass das kompressible Material 30 über die Druckschicht 12 hinaus steht und das überschüssige kompressible Material 30 abgeschliffen wird.

Das kompressible Material 30 besteht aus einem chemisch härtenden Material, in das Mikrosphären eingebettet sind. Vorzugsweise besteht das chemisch härtende Material 30 aus einem zweikomponentigen Epoxidharz. In das chemisch härtende Material sind so viele Mikrosphären eingebettet, dass die Kompressibilität des Materials 30 der Kompressibilität der kompressiblen Schicht 16 entspricht. Es ist möglich, die Kanten der umlaufenden Enden 24, 26 der Deckschicht 10 des Drucktuches 6 bzw. der Druckform 6 vor dem Einbringen des kompressiblen Materials 30 in den Spalt 8 mit einem Elastomer zu versiegeln. Damit wird eine bessere Anbindung des kompressiblen Materials an die Kanten der umlaufenden Enden 24, 26 erreicht.

Fig. 2 zeigt das System 2 mit dem Spalt 8, der mit dem kompressiblen Material 30 aufgefüllt ist, in Draufsicht.

### Bezugszeichenliste

### (Teil der Beschreibung)

- 2: System
- 4: Druckzylinder
- 6: Drucktuch oder Druckform
- 8: Spalt
- 10: Deckschicht
- 12: Druckschicht
- 14: Gewebelage
- 16: kompressible Schicht
- 18: Tragschicht
- 20: vorlaufendes Ende
- 22: nachlaufendes Ende
- 24: Ende
- 26: Ende
- 28: Kanal
- 30: kompressibles Material

## Patentansprüche

1. System (2), bestehend aus:
- einem Druckzylinder (4), der einen Spalt (8) in axialer Richtung aufweist,
- einem Drucktuch (6) oder einer Druckform (6) mit einer Deckschicht (10), die eine nach radial außen gerichtete Druckschicht (12) enthält, und mit einer Tragschicht (18), die ein vorlaufendes Ende (20) und ein nachlaufendes Ende (22) umfasst, wobei das vorlaufende Ende (20) und das nachlaufende Ende (22) der Tragschicht (18) frei von der Deckschicht (10) sind,
wobei das vorlaufende Ende (20) und das nachlaufende Ende (22) der Tragschicht (18) derart in dem Spalt (8) des Druckzylinders (4) eingespannt sind, dass ein in axialer Richtung des Druckzylinders (4) verlaufender Kanal (28) zwischen umlaufenden Enden (24, 26) der Deckschicht (10) verbleibt,
wobei der Kanal (28) vollständig mit einem kompressiblen Material ausgefüllt ist, wobei das kompressible Material aus einem chemisch härtenden Material besteht, in das Mikrosphären eingebettet sind, und
wobei die Deckschicht (10) eine kompressible Zwischenschicht (16) aufweist, **dadurch gekennzeichnet,**
**dass** in das chemisch härtende Material des Kanals (28) so viele Mikrosphären eingebettet sind, dass die Dichte des ausgehärteten Materials des Kanals (28) um 20% bis 40% niedriger ist als die Dichte des ausgehärteten Materials des Kanals (28) ohne Mikrosphären.

2. System (2) nach Anspruch 1, **dadurch gekennzeichnet, dass** das chemisch härtende Material ein Epoxidharz ist.

3. System (2) nach einem der Ansprüche 1 oder 2, **dadurch gekennzeichnet, dass** die Tragschicht (18) eine Metallfolie ist.

4. Verfahren zur Herstellung eines Systems (2) bestehend aus:
einem Druckzylinder (4), der einen Spalt (8) in axialer Richtung aufweist,
einem Drucktuch (6) oder einer Druckform (6) mit einer Deckschicht (10), die eine nach radial außen gewandte Druckschicht (12) enthält, und mit einer Tragschicht (18),
die ein vorlaufendes Ende (20) und ein nachlaufendes Ende (22) umfasst, wobei das vorlaufende Ende (20) und das nachlaufende Ende (22) der Tragschicht frei von der Deckschicht sind, und
wobei das vorlaufende Ende (20) und das nachlaufende Ende (22) der Tragschicht (18) derart in den Spalt (8) des Druckzylinders (4) eingespannt werden, das ein in axialer Richtung des Druckzylinders (4) verlaufender Kanal (28) zwischen umlaufenden Enden (24, 26) der Deckschicht (10) verbleibt,
wobei der verbleibende Kanal (28) vollständig mit einem kompressiblen Material ausgefüllt wird,
wobei das kompressible Material aus einem chemisch härtenden Material besteht, in das Mikrosphären eingebettet sind, und
wobei die Deckschicht (10) eine kompressible Zwischenschicht (16) aufweist,
**dadurch gekennzeichnet,**
**dass** in das chemisch härtende Material des Kanals (28) so viele Mikrosphären eingebettet sind, dass die Dichte des ausgehärteten Materials des Kanals (28) um 20% bis 40% niedriger ist als die Dichte des ausgehärteten Materials des Kanals (28) ohne Mikrosphären.

5. Verfahren nach Anspruch 4, **dadurch gekennzeichnet, dass** das kompressible Material als zweikomponentiges Epoxidharz ausgebildet ist und dass mindestens eine Komponente des Epoxidharzes Mikrosphären enthält.

6. Verfahren nach einem der Ansprüche 4 oder 5, **dadurch gekennzeichnet, dass** die Stirnflächen der umlaufenden Enden (24, 26) der Deckschicht (10) vor dem Einbringen des kompressiblen Materials mit einem Elastomer versiegelt werden.

## Claims

1. System (2), consisting of:
- an impression cylinder (4) which has a gap (8) in the axial direction,
- a printing blanket (6) or a printing forme (6) with a covering layer (10) which comprises a radially outwardly directed printing layer (12), and with a supporting layer (18) which comprises a leading end (20) and a trailing end (22), the leading end (20) and the trailing end (22) of the supporting layer (18) being free from the covering layer (10),
the leading end (20) and the trailing end (22) of the supporting layer (18) being clamped in the gap (8) of the impression cylinder (4) in such a way that a channel (28) which runs in the axial direction of the impression cylinder (4) remains between circulating ends (24, 26) of the covering layer (10),
the channel (28) being filled completely with a compressible material,
the compressible material consisting of a chemically curing material, into which microspheres are embedded, and
the covering layer (10) having a compressible intermediate layer (16),
**characterized in that** so many microspheres are embedded into the chemically curing material of the channel (28) that the density of the cured material of the channel (28) is from 20% to 40% lower than the density of the cured material of the channel (28) without microspheres.

2. System (2) according to Claim 1, **characterized in that** the chemically curing material is an epoxy resin.

3. System (2) according to either of Claims 1 and 2, **characterized in that** the supporting layer (18) is a metal foil.

4. Method for producing a system (2) consisting of:
an impression cylinder (4) which has a gap (8) in the axial direction,
a printing blanket (6) or a printing forme (6) with a covering layer (10) which comprises a radially outwardly facing printing layer (12), and with a supporting layer (18) which comprises a leading end (20) and a trailing end (22), the leading end (20) and the trailing end (22) of the supporting layer being free from the covering layer, and
the leading end (20) and the trailing end (22) of the supporting layer (18) being clamped into the gap (8) of the impression cylinder (4) in such a way that a channel (28) which runs in the axial direction of the impression cylinder (4) remains between circulating ends (24, 26) of the covering layer (10),
the remaining channel (28) being filled completely with a compressible material,
the compressible material consisting of a chemically curing material, into which microspheres are embedded, and
the covering layer (10) having a compressible intermediate layer (16),
**characterized**
**in that** so many microspheres are embedded into the chemically curing material of the channel (28) that the density of the cured material of the channel (28) is from 20% to 40% lower than the density of the cured material of the channel (28) without microspheres.

5. Method according to Claim 4, **characterized in that** the compressible material is configured as a two-component epoxy resin, and **in that** at least one component of the epoxy resin comprises microspheres.

6. Method according to either of Claims 4 and 5, **characterized in that** the end faces of the circulating ends (24, 26) of the covering layer (10) are sealed with an elastomer before the introduction of the compressible material.

## Revendications

1. Système (2), composé de :
- un cylindre d'impression (4) qui possède un interstice (8) dans la direction axiale,
- un blanchet (6) ou une planche d'impression (6) muni(e) d'une couche de recouvrement (10), qui contient une couche d'impression (12) dirigée dans le sens radial vers l'extérieur, et comprenant une couche porteuse (18) qui comporte une extrémité amont (20) et une extrémité aval (22), l'extrémité amont (20) et l'extrémité aval (22) de la couche porteuse (18) étant exemptes de la couche de recouvrement (10),
l'extrémité amont (20) et l'extrémité aval (22) de la couche porteuse (18) étant serrées dans l'interstice (8) du cylindre d'impression (4) de telle sorte qu'il reste un canal (28) qui s'étend dans la direction axiale du cylindre d'impression (4) entre les extrémités circonférentielles (24, 26) de la couche de recouvrement (10),
le canal (28) étant entièrement rempli d'un matériau compressible,
le matériau compressible étant constitué d'un matériau durcissant par effet chimique dans lequel sont enrobées des microsphères, et
la couche de recouvrement (10) possédant une couche intermédiaire (16) compressible,
**caractérisé en ce**
**que** le nombre de microsphères qui sont enrobées dans le matériau durcissant par effet chimique du canal (28) est tel que la densité du matériau durci du canal (28) est inférieure de 20 % à 40 % à la densité du matériau durci du canal (28) sans microsphères.

2. Système (2) selon la revendication 1, **caractérisé en ce que** le matériau durcissant par effet chimique est une résine époxy.

3. Système (2) selon l'une des revendications 1 ou 2, **caractérisé en ce que** la couche porteuse (18) est un film métallique.

4. Procédé de fabrication d'un système (2), composé de :
un cylindre d'impression (4) qui possède un interstice (8) dans la direction axiale,
un blanchet (6) ou une planche d'impression (6) muni(e) d'une couche de recouvrement (10), qui contient une couche d'impression (12) dirigée dans le sens radial vers l'extérieur, et comprenant une couche porteuse (18) qui comporte une extrémité amont (20) et une extrémité aval (22), l'extrémité amont (20) et l'extrémité aval (22) de la couche porteuse étant exemptes de la couche de recouvrement,
l'extrémité amont (20) et l'extrémité aval (22) de la couche porteuse (18) étant serrées dans l'interstice (8) du cylindre d'impression (4) de telle sorte qu'il reste un canal (28) qui s'étend dans la direction axiale du cylindre d'impression (4) entre les extrémités circonférentielles (24, 26) de la couche de recouvrement (10),
le canal (28) restant étant entièrement rempli d'un matériau compressible,
le matériau compressible étant constitué d'un matériau durcissant par effet chimique dans lequel sont enrobées des microsphères, et
la couche de recouvrement (10) possédant une couche intermédiaire (16) compressible,
**caractérisé en ce**
**que** le nombre de microsphères qui sont enrobées dans le matériau durcissant par effet chimique du canal (28) est tel que la densité du matériau durci du canal (28) est inférieure de 20 % à 40 % à la densité du matériau durci du canal (28) sans microsphères.

5. Procédé selon la revendication 4, **caractérisé en ce que** le matériau compressible est réalisé sous la forme de résine époxy à deux composantes et **en ce qu'**au moins une composante de la résine époxy contient des microsphères.

6. Procédé selon l'une des revendications 4 ou 5, **caractérisé en ce que** les faces frontales des extrémités circonférentielles (24, 26) de la couche de recouvrement (10) sont scellées avec un élastomère avant l'introduction du matériau compressible.
